# EUROPÄISCHE PATENTSCHRIFT

(11) **EP 0 703 180 B1**
(45) Veröffentlichungstag und Bekanntmachung des Hinweises auf die Patenterteilung: **04.08.1999**
(21) Anmeldenummer: 95114444.3
(22) Anmeldetag: 14.09.1995
(51) Int. Cl.: B65H 75/24

(54) **Tragzapfen zum Festklemmen von auf Hülsen gewickelten Papierbahnen**
Supporting spindle for clamping paper webs wound on cores
Tourillon porteur pour fixer des bandes de papier enroulées sur des mandrins

(30) Priorität: 21.09.1994 DE 4433603
(43) Veröffentlichungstag der Anmeldung: 27.03.1996
(73) Patentinhaber: Koenig & Bauer Aktiengesellschaft, 97080 Würzburg (DE)
(72) Erfinder: Röder, Klaus Walter, D-97074 Würzburg (DE); Trutschel, Hartwig Horst, D-97076 Würzburg (DE)

(56) Entgegenhaltungen:
- DE-A- 1 574 438
- GB-A- 1 184 405
- US-A- 2 922 592
- US-A- 4 469 288
- US-A- 5 170 960

## Beschreibung

Die Erfindung betrifft einen ein- und ausfahrbaren Tragzapfen zum festklemmen von auf Hülsen gewickelten Papierbahnen entsprechend dem Oberbegriff des Anspruches 1.

Durch die DE 89 01 816 U1 sind aufspreizbare Tragzapfen zum Festklemmen von rohrförmigen Wickelhülsen und austauschbaren Walzenkörpern bekannt, bei welcher sich radial über die Peripherie bewegbare Klemmleisten an den inneren Umfang der Wickelhülse anlegen und somit die Wickelhülse festklemmen.

Nachteilig dabei ist, daß beim Einsatz derartiger Klemmleisten zum Festklemmen von Papierrollen bei einer Papierbahngeschwindigkeit von ca. 15 m/s und einem ggf. erforderlichen Schnellhalt der Rotationsdruckmaschine, ein Beschädigen der Hülse, insbesondere einer Papphülse erfolgen kann, so daß die Hülse und somit die darauf aufgewickelte Papierbahn nicht oder nur unter bestimmten Bedingungen wiederverwendet werden kann.

Die US 29 22 592 A offenbart einen ein- und ausfahrbaren Tragzapfen zur Aufnahme einer Vorratsrolle. Dabei sind in radialer Richtung bewegbare Klemmleisten vorgesehen, die eine Materialverdichtungsrippe aufweisen.

Der Erfindung liegt die Aufgabe zugrunde, einen angetriebenen Tragzapfen mit in radialer Richtung bewegbaren Klemmleisten zu schaffen, welcher die gesamten Antriebs- und Bremskräfte auf die Hülse als den Kern der Auf- bzw. Abwickelrolle überträgt, wobei die Hülse trotz auftretender hoher Schwungmomente, insbesondere bei einem Schnellhalt der Maschine, nahezu unbeschädigt bleibt.

Erfindungsgemäß wird diese Aufgabe durch die Merkmale des kennzeichnenden Teils des Anspruches 1 gelöst.

Durch die Erfindung treten insbesondere nachfolgende Vorteile auf: durch die besondere Ausbildung der der Papphülse zugewandten Seite der Klemmleiste mit einer einzigen Materialverdichtungsrippe ist eine hohe Eindringtiefe mit niedriger Endflächenpressung gegeben, so daß die von den Klemmleisten auf die Papphülse der Papierrolle zu übertragenden Kräfte mittels Formschluß infolge Materialverdichtung, insbesondere bei Hülsen aus gewickeltem Kraftpapier, derartig übertragen werden, daß die Papphülse dabei nicht zerstört wird. Somit erfolgt weder ein Zerschneiden des Papphülsenaufbaues noch ein Aufplatzen der Papphülse.

Der Erfindung wird nachstehend an einem Ausführungsbeispiel näher erläutert. Die zugehörigen Zeichnungen zeigen in
- Fig. 1: eine Seitenansicht eines Tragzapfens mit einer Papphülse in Schnittdarstellung, wobei sich die erfindungsgemäßen Klemmleisten in Arbeitsstellung befinden,
- Fig. 2: einen Schnitt II - II nach Fig. 1 mit Darstellung einer vollständig geschnittenen Papphülse,
- Fig. 3: eine Einzelheit Z nach Fig. 2 mit einer vergrößerten Darstellung einer erfindungsgemäßen Klemmleiste mit einer Materialverdichtungsrippe,
- Fig. 4: einen Längsschnitt durch einen Antrieb von in einem Tragzapfen angeordneten, radial bewegbaren Klemmleisten,
- Fig. 5: eine Draufsicht auf eine Klemmleiste nach Fig. 1 mit Darstellung zweier hintereinander angeordneten Materialverdichtungsrippen.

Ein Tragzapfen 1 weist mehrere über seinen Umfang in gleichmäßigen Abständen zueinander verteilte, z. B. vier sich in axialer Richtung des Tragzapfens 1 erstreckende Klemmleisten 2, 3, 4, 5 auf, welche mittels eines in Fig. 4 näher dargestellten Antriebes gegen eine Hülse 7 wirken. Die Hülse 7 kann aus spiralförmig gewickelten Kraftpapierstreifen bestehen und eine Wanddicke d, bis ca. 25 mm aufweisen zwecks Aufnahme von auf die Hülse 7 gewickelten Papierbahnen. Die Klemmleisten 2 bis 5 sind in radialer Richtung zur Rotationsachse 8 des Tragzapfens 1 bewegbar, so daß diese in Arbeitsstellung aus der Peripherie 9 des Tragzapfens 1 austretend gegen die Innenwand 11 der Hülse 7 wirken. Jede der vier Klemmleisten 2 bis 5 ist auf ihrer der Hülse 7 zugewandten Seite mit einer sich in Längsachsenrichtung 10 der Klemmleiste 2 bis 5, also sich parallel zur Rotationsachsenrichtung erstreckenden, symmetrisch angeordneten Materialverdichtungsrippe 12, 13, 14, 15 versehen. Diese Materialverdichtungsrippe 12 bis 15 weist jeweils eine der Hülse 7 zugewandte, abgerundete Kopffläche 17, 18, 19, 20 auf, welche um einen Betrag t symmetrisch über zwei der Hülse 7 ebenfalls zugewandten Schulterflächen bzw. Schultern 23, 24; 26, 27, 28, 29; 31, 32 der Klemmleiste 2 bis 5 hinausragt. Jede Materialverdichtungsrippe 12 bis 15 weist neben ihrer Kopffläche 17 bis 20 noch zwei Seitenflächen 21, 22 auf mit einer Höhe t, die sich in Richtung der Längsachse 10 erstrecken (nur in Fig. 3 für die Materialverdichtungsrippe 12 gezeigt). Die Schultern 23, 24; 26, 27; 28, 29; 31, 32 sind an ihren in achsparalleler Richtung verlaufenden Seitenkanten ebenfalls abgerundet und weisen eine Höhe außerhalb der Peripherie 9 des Tragzapfens 1 bzw. eine Eindringtiefe mit einem Betrag T - t in das Material der Hülse 7 auf. Jede Materialverdichtungsrippe 12 bis 15 weist neben ihrer Kopffläche 17 bis 20 noch zwei Seitenflächen mit jeweils einer Höhe t auf, welche sich in Richtung der Längsachse 10 erstrecken (nur in Fig. 3 gezeigt für die Materialverdichtungsrippe 12). Ein Profil der Klemmleiste 2 bis 5, gezeigt am Beispiel der Klemmleiste 2 in Fig. 3, besteht aus einer ersten Seitenfläche 25 und Schulterfläche 23, aus zwei Seltenflächen 21, 22 und einer Kopffläche 17 der Materialverdichtungsrippe 12 sowie aus einer zweiten Schulterfläche 24 und einer zweiten Seitenfläche 30 der Klemmleiste 2. Somit ist eine Profillinie 25, 23, 21, 17, 22, 24, 30 jeder Klemmleiste 2 bis 5 länger als eine Breite B einer Projektionsfläche der Klemmleiste 2 bis 5. Die beiden Schulterflächen 23, 24; 26, 27; 28, 29; 31, 32 je Klemmleiste 2 bis 5 weisen zusammen gegenüber der Kopffläche 17, 18, 19, 20 die vierfache Fläche auf (B = 4b). Ein Durchmesser D des Tragzapfens 1 kann zwischen dem 3, 5 bis 4-fachem einer Breite B der Klemmleiste 2 bis 5 liegen.

Zwischen einem Bund 16 des Tragzapfens 1 und einem bundseitigem Ende 35 der Materialverdichtungsrippe 2 bis 5 besteht ein Abstand a, z. B. fünf Millimeter, während ein bundseitiges Ende 40 der Klemmleiste 2 bis 5 bis an den Bund 16 des Tragzapfens 1 heranreicht. Somit ist eine Länge l der Klemmleiste 2 bis 5 größer als eine Länge l - a der Materialverdichtungsrippe 12 bis 15 (Fig. 1).

Nach einer anderen Ausführungsvariante der Materialverdichtungsrippe 12 bis 15 ist es möglich, daß auf einer Länge l der Klemmleiste 2 bis 5 mindestens zwei in einem Abstand e voneinander angeordnete Materialverdichtungsrippen 12 bis 15 vorgesehen sind.

Der Abstand e kann z. B. fünf Millimeter betragen (Fig. 5). Somit ist eine Länge l der Klemmleiste 2 bis 5 größer als eine Länge l - a - e beider Materialverdichtungsrippen 43, 44 zusammen (Fig. 5).

Nach einer weiteren Ausführungsvariante ist es möglich, daß die Materialverdichtungsrippe 12 bis 15 jeweils außermittig auf einer Schulterfläche 23, 24; 26, 27; 28, 29; 31, 32 der Klemmleiste 2 bis 5 angeordnet ist, d. h. außerhalb der Längsachse 10 der Klemmleiste 2 bis 5 verläuft.

Die Betätigung der Klemmleisten 2 bis 5 mit den darauf angeordneten Materialverdichtungsrippe 12 bis 15 erfolgt in bekannter Art und Weise dadurch, daß am Ende einer Kolbenstange 33 einer druckluftbeanfschlagbaren Zylinder-Kolbeneinheit mehrere kegelstumpfförmige Keile 34, 36 angeordnet sind, die formschlüssig jeweils mit an der Unterseite der Klemmleisten 2 bis 5 jeweils mit an der Unterseite der Klemmleisten 2 bis 5 angeordneten Gegenkeilen 37, 38 zusammenwirken (in Fig. 4 nur für Klemmleiste 4 dargestellt). Unterseite der Klemmleisten 2 bis 5 bedeutet die in Richtung der Rotationsachse 8 des Tragzapfens 1 weisenden Seite. In Arbeitsstellung ist die nichtdargestellte Zylinder-Kolbeneinheit nicht mit Druckluft beaufschlagt. Die Kolbenstange 33 ist mit einem Tellerfederpaket 39 umgeben, welches sich zwischen dem Kolbenboden der Zylinder-Kolbeneinheit und einer Gehäusewand 41 abstützt. Soll eine in Fig. 4 nichtdargestellte Hülse 7 mit oder ohne darauf aufgewickelter Papierbahn gewechselt werden, so wird die Zylinder-Kolbeneinheit mit Druckluft beaufschlagt, so daß der Kolben mit der Kolbenstange 33 gegen die Kraft des Tellerfederpaketes 39 axial in Richtung Tragzapfen 1 bewegt wird und somit die Klemmleisten 2 bis 5 mit den Materialverdichtungsrippen 12 bis 15 in radialer Richtung des Tragzapfens 1 soweit zurückgefahren werden, daß die Kopfflächen 17 bis 20 der Materialverdichtungsrippen 12 bis 15 innerhalb der Peripherie 9 des Tragzapfens 1 liegen (Ruhestellung). Dabei werden die Klemmleisten 2 bis 5 jeweils mittels der Kraft von Blattfedern 42 zurückgestellt.

Wird nun eine auf einer Hülse 7 aufgewickelte Papierbahnrolle zwischen zwei Tragzapfen 1 aufgeachst, d. h. aufgenommen und befestigt, so dringen zunächst die auf den Klemmleisten 2 bis 5 angeordneten Materialverdichtungsrippen 12 bis 15 mit ihren Kopfflächen 17 bis 20 voran um den Betrag der Eindringtiefe T von Richtung Innenrand 11 in radialer Richtung in die Hülse 7 ein. Nachfolgend dringen jeweils die zwei Schulterflächen 23, 24; 26, 27; 28, 29; 31, 32 jeder Klemmleiste 2 bis 5 in die Hülse 7 ein, so daß je nach Festigkeit der Hülse 7 eine Eindringtiefe T über die Schulterflächen 23, 24; 26, 27; 28, 29 erzielt wird. Die Eindringtiefe T beträgt minimal 15% des inneren Durchmessers D der Hülse 7 bzw. des Durchmessers D des Tragzapfens 1. Somit ist zwischen der Hülse 7 und den Klemmleisten 2 bis 5 ein Formschluß zur Übertragung großer Kräfte hergestellt worden, ohne daß die Hülse 7 infolge Aufplatzens oder Zerschneidens derselben beschädigt wurde, so daß eine Wiederverwendung problemlos erfolgen kann. Selbstverständlich ist es möglich, den in Fig. 4 gezeigten Tragzapfen 1 samt Antrieb für die Klemmleisten 2 bis 5 insgesamt beim Aufachsen einer neuen Papierrolle mittels bekannter Antriebsmittel in axialer Richtung zu verschieben.

### Teileliste

- 1: Tragzapfen
- 2: Klemmleiste (1)
- 3: Klemmleiste (1)
- 4: Klemmleiste (1)
- 5: Klemmleiste (1)
- 6: -
- 7: Hülse
- 8: Rotationsachse (1)
- 9: Peripherie (1)
- 10: Längsachse
- 11: Innenwand (7)
- 12: Materialverdichtungsrippe (2)
- 13: Materialverdichtungsrippe (3)
- 14: Materialverdichtungsrippe (4)
- 15: Materialverdichtungsrippe (5)
- 16: Bund (1)
- 17: Kopffläche (12)
- 18: Kopffläche (13)
- 19: Kopffläche (14)
- 20: Kopffläche (15)
- 21: Seitenfläche (12)
- 22: Seitenfläche (12)
- 23: Schulter (2)
- 24: Schulter (2)
- 25: Seitenfläche (2)
- 26: Schulter (3)
- 27: Schulter (3)
- 28: Schulter (4)
- 29: Schulter (4)
- 30: Seitenfläche (2)
- 31: Schulter (5)
- 32: Schulter (5)
- 33: Kolbenstange
- 34: Keil
- 35: Ende, antriebsnah, (13)
- 36: Keil
- 37: Gegenkeil (34)
- 38: Gegenkeil (36)
- 39: Tellerfederpaket
- 40: Ende, antriebsnah, (3)
- 41: Gehäusewand
- 42: Blattfeder
- 43: Materialverdichtungsrippe
- 44: Materialverdichtungsrippe
- B: Breite (2), Projktionsfläche
- D: Durchmesser (1)
- T: Eindringtiefe, mögliche (2; 12)
- a: Abstand (16, 35)
- b: Breite (12)
- d: Dicke (7)
- e: Abstand (43, 44)
- l: Länge (2)
- t: Eindringtiefe, mögliche (12)

## Patentansprüche

1. Ein- und ausfahrbarer Tragzapfen zur Aufnahme einer Vorratsrolle mit mehreren über den Umfang verteilter, in radialer Richtung aus der Peripherie (9) des Tragzapfens bewegbarer, sich in axialer Richtung (8) erstreckender Klemmleisten (2; 3; 4; 5), welche jeweils eine mit einer Innenmantelfläche einer Wickelhülse (7) in Berührung bringbare Klemmfläche (23, 24; 26, 27; 28, 29; 31, 32) zum Festklemmen der Wickelhülse (7) auf dem Tragzapfen aufweist, wobei die Wickelhülse (7) aus einem kompressiblen Material, insbesondere aus gewickeltem Kraftpapier besteht und an den Stellen des Einwirkens der Klemmleiste (2; 3; 4; 5) an dem Hülsenmantel eine Materialverdichtung eintritt, und wobei auf der Klemmfläche (23, 24; 26, 27; 28, 29; 31, 32) der Klemmleisten (2; 3; 4; 5) jeweils mindestens eine sich in Längsachsenrichtung (10) der Klemmleisten (2; 3; 4; 5) erstreckende Materialverdichtungsrippe (12; 13; 14; 15) angeordnet ist, dadurch gekennzeichnet, daß eine Eindringtiefe (T) der Materialverdichtungsrippe (12; 13; 14; 15) und der Klemmleiste (2; 3; 4; 5) in die Wickelhülse (7) mindestens 15% des Durchmessers (D) des Tragzapfens (1) beträgt.

2. Tragzapfen nach Anspruch 1, dadurch gekennzeichnet, daß sowohl die Materialverdichtungsrippe (12; 13; 14; 15) als auch Schulterflächen (23, 24; 26, 27; 28, 29; 31, 32) der Klemmleiste (2; 3; 4; 5) in die Wickelhülse (7) eindringen.

## Claims

1. Retractable and extendable supporting journal for accommodating a supply reel, having a plurality of clamping strips (2; 3; 4; 5), which are distributed over the circumference, are movable in the radial direction out of the periphery (9) of the supporting journal, extend in the axial direction (8) and in each case have a clamping surface (23, 24; 26, 27; 28, 29; 31, 32), which can be brought into contact with an inner circumferential surface of a winding tube (7) and is intended for clamping the winding tube (7) in place on the supporting journal, the winding tube (7) being made of a compressible material, in particular wound kraft paper, and material compaction occurring at the points at which the clamping strip (2; 3; 4; 5) acts on the tube circumference, and in each case at least one material-compaction rib (12; 13; 14; 15) which extends in the longitudinal axis direction (10) of the clamping strips (2; 3; 4; 5) being arranged on the clamping surface (23, 24; 26, 27; 28, 29; 31, 32) of the clamping strips (2; 3; 4; 5), characterized in that a penetration depth (T) of the material-compaction rib (12; 13; 14; 15) and the clamping strip (2; 3; 4; 5) in the winding tube (7) is at least 15% of the diameter (D) of the supporting journal (1).

2. Supporting journal according to Claim 1, characterized in that both the material-compaction rib (12; 13; 14; 15) and the shoulder surfaces (23, 24; 26, 27; 28, 29; 31, 32) of the clamping strip (2; 3; 4; 5) penetrate into the winding tube (7).

## Revendications

1. Tourillon porteur, que l'on peut introduire et retirer et qui est destiné à recevoir une bobine d'alimentation, comportant plusieurs baguettes de blocage (2 ; 3 ; 4 ; 5) réparties sur son pourtour qui peuvent être déplacées dans la direction radiale en dehors de la périphérie (9) du tourillon porteur et qui s'étendent en direction axiale (8), lesquelles présentent à chaque fois une surface de blocage (23, 24 ; 26, 27 ; 28, 29 ; 31, 32), destinée à bloquer le mandrin d'enroulement (7) sur le tourillon porteur, que l'on peut appliquer contre la surface d'enveloppe intérieure d'un mandrin d'enroulement (7), le mandrin d'enroulement (7) étant constitué d'une matière compressible, notamment de papier kraft enroulé, et une compression de matière se produisant aux endroits où les baguettes de blocage (2 ; 3 ; 4 ; 5) agissent sur l'enveloppe de mandrin, et au moins une nervure de compression de matière (12 ; 13 ; 14 ; 15), s'étendant dans la direction longitudinale (10) des baguettes de blocage (2 ; 3 ; 4 ; 5), étant disposée à chaque fois sur la surface de blocage (23, 24 ; 26, 27 ; 28, 29 ; 31, 32) des baguettes de blocage (2 ; 3 ; 4 ; 5), caractérisé en ce que la profondeur de pénétration (T) de la nervure de compression de matière (12 ; 13 ; 14 ; 15) et de la baguette de blocage (2 ; 3 ; 4 ; 5) dans le mandrin d'enroulement (7) est d'au moins 15 % du diamètre (D) du tourillon porteur (1):

2. Tourillon porteur selon la revendication 1, caractérisé en ce que non seulement les nervures de compression de matière (12 ; 13 ; 14 ; 15) mais aussi les surfaces d'épaulement (23, 24 ; 26, 27 ; 28, 29 ; 31, 32) des baguettes de blocage (2 ; 3 ; 4 ; 5) pénètrent dans le mandrin d'enroulement (7).
